# EUROPÄISCHE PATENTSCHRIFT

(11) **EP 3 939 801 B1**
(45) Veröffentlichungstag und Bekanntmachung des Hinweises auf die Patenterteilung: **06.09.2023**
(21) Anmeldenummer: 21020343.6
(22) Anmeldetag: 02.07.2021
(51) Int. Cl.: B42D 25/324, B42D 25/333, B42D 25/351, B42D 25/36, B42D 25/373

(54) **WERTDOKUMENT**
VALUABLE DOCUMENT
DOCUMENT DE VALEUR

(30) Priorität: 14.07.2020 DE 102020004236
(43) Veröffentlichungstag der Anmeldung: 19.01.2022
(73) Patentinhaber: Giesecke+Devrient Currency Technology GmbH, 81677 München (DE)
(72) Erfinder: Giselher, Dorff, 83607 Holzkirchen (DE); Björn, Teufel, 83700 Weißach (DE)
(74) Vertreter: Giesecke + Devrient IP

(56) Entgegenhaltungen:
- WO-A1-2014/023415

## Beschreibung

Die Erfindung betrifft ein Wertdokument mit einem eine Vorderseite und eine Rückseite aufweisenden Papiersubstrat, wobei die Vorderseite des Papiersubstrats mit einem Foliensicherheitselement versehen ist, der Foliensicherheitselementbereich bei der Betrachtung der Rückseite des Papiersubstrats im Auflicht in Form eines Hell-Dunkel-Effekts erkennbar ist und der Foliensicherheitselementbereich bei der Betrachtung der Rückseite des Papiersubstrats im Durchlicht lediglich in einem einheitlichen Grauton erkennbar ist, sodass der Betrachter beim Wechsel von der Betrachtung der Rückseite des Papiersubstrats von Auflicht-Betrachtung zu Durchlicht-Betrachtung ein Verschwinden eines hell vor einem dunklen Hintergrund wahrnehmbaren Prägestrukturmotivs wahrnimmt.

Bei einem Wertdokument im Sinne der Erfindung kann es sich z.B. um Banknoten oder Ausweisdokumente handeln, aber auch um Aktien, Urkunden, Briefmarken, Schecks, Eintrittskarten, Fahrkarten, Flugscheine, Ausweise, Visasticker oder Ähnliches sowie Etiketten, Siegel, Verpackungen oder andere Elemente. Die vereinfachende Benennung "Wertdokument" schließt deshalb im Folgenden stets Dokumente der genannten Art ein. Der Begriff Wertdokument schließt auch Sicherheitspapier zur Herstellung von Banknoten ein.

Wertdokumente werden zur Absicherung in der Regel mit Sicherheitselementen ausgestattet, die eine Überprüfung der Echtheit des Wertdokuments gestatten und die zugleich als Schutz vor unerlaubter Reproduktion des Wertdokuments dienen. Als Sicherheitselemente kommen z.B. Foliensicherheitselemente in Betracht, die ein Foliensubstrat bzw. Kunststoffsubstrat aufweisen und mittels einer Klebschicht auf dem Wertdokumentsubstrat appliziert werden.

Zur Steigerung der Fälschungssicherheit ist bekannt, solche Foliensicherheitselemente mit durchgehenden Öffnungen bzw. Durchbrechungsbereichen in den Wertdokumenten zu kombinieren.

Die WO 95/10420 A1 beschreibt ein Wertdokument, bei dem der Träger mit einer fensterartigen Durchbrechung versehen wird, die mit einer wenigstens bereichsweise transparenten Abdeckfolie verschlossen ist, wobei die Abdeckfolie insbesondere im Bereich der fensterartigen Durchbrechung mit zusätzlichen Sicherheitsmerkmalen, beispielsweise Diffraktionsstrukturen, versehen sein kann.

Die WO 2005/025891 A2 beschreibt einen Datenträger mit einem Foliensicherheitselement, wobei sowohl das Foliensicherheitselement, als auch der Datenträger einen Durchbrechungsbereich aufweisen; die Durchbrechungsbereiche überlappen sich vorzugsweise zumindest teilweise und besonders bevorzugt sind sie deckungsgleich. In einer weiteren Variante wird der Durchbrechungsbereich im Datenträger von der der Foliensicherheitselement tragenden Datenträgerseite abgewandten Seite mit einer weiteren Folie abgedeckt.

Die WO 2010/000432 A1 beschreibt ein Wertdokument mit einer Öffnung, die einseitig mit einer lichtdurchlässigen Folie verschlossen wird. Zur Erhöhung der Fälschungssicherheit werden sowohl die Oberseite, als auch die Unterseite des Wertdokuments mit einer lichtdurchlässigen Beschichtung bedeckt, die bevorzugt vollflächig ausgeführt ist.

Vorzugsweise werden die Beschichtungen jeweils unabhängig voneinander extrudiert oder laminiert.

Die WO 2011/015622 A1 beschreibt ein Wertdokument mit einer Öffnung, die einseitig mit einer zumindest teilweise transluzenten oder transparenten Folie verschlossen ist, wobei sich auf der der Folie gegenüberliegenden Seite des Wertdokuments im Bereich der Öffnung und im Wesentlichen im Bereich der Folienfläche eine Beschichtung befindet, wobei die Beschichtung innerhalb der Öffnung nicht vorhanden bzw. im Wesentlichen nicht vorhanden ist.

Die WO 2014/108329 A1 beschreibt ein Verfahren zum Herstellen einer endlosen Papierbahn für die Herstellung von Sicherheits- und Wertdokumenten. Die Papierbahn wird zunächst mit einer durchgehenden Öffnung versehen. Anschließend erfolgt das registergenaue Aufbringen einer Folie mit auf die Papierbahn aufzubringenden Sicherheitsmerkmalen.

WO 2014/023415 A1 offenbart ein Wertdokument, umfassend ein Substrat mit einer Vorderseite und einer Rückseite, wobei die Vorderseite des Substrats in einem als Foliensicherheitselementbereich bezeichneten Bereich mit einem eine Vorderseite und eine Rückseite aufweisenden Foliensicherheitselement versehen ist, wobei die Vorderseite des Foliensicherheitselements ein auf einer reflektierenden Prägestruktur beruhendes, beim Verkippen des Foliensicherheitselements einen optisch variablen Effekt entfaltendes, als Prägestrukturmotiv bezeichnetes Motiv aufweist; der Foliensicherheitselementbereich bei der Betrachtung der Rückseite des Substrats im Auflicht in Form eines Hell-Dunkel-Effekts erkennbar ist, wobei das Prägestrukturmotiv hell vor einem dunklen Hintergrund, wahrnehmbar ist; der Foliensicherheitselementbereich bei der Betrachtung der Rückseite des Substrats im Durchlicht lediglich in einer einheitlichen Farbe erkennbar ist, sodass der Betrachter beim Wechsel von der Betrachtung der Rückseite des Substrats von Auflicht-Betrachtung zu Durchlicht-Betrachtung ein Verschwinden des hell vor einem dunklen Hintergrund wahrnehmbaren Prägestrukturmotivs wahrnimmt.

WO 2014/023415 A1 offenbart nicht, dass das Substrat ein Papiersubstrat ist, und dass in Durchlicht ein einheitlicher Grauton erscheint.

Der Erfindung liegt die Aufgabe zugrunde, ein mit einem Foliensicherheitselement versehenes Wertdokument bereitzustellen, wobei das Wertdokument hinsichtlich der Überprüfbarkeit auf dessen Echtheit hin und im Hinblick auf den Schutz vor unerlaubter Reproduktion des Wertdokuments verbessert ist.

Diese Aufgabe wird durch die im Hauptanspruch definierte Merkmalskombination gelöst. Weiterbildungen sind Gegenstand der Unteransprüche.

### Ausführliche Beschreibung der Erfindung

Eine Betrachtung im Auflicht ist im Sinne dieser Erfindung eine Beleuchtung des Wertdokuments von einer Seite und eine Betrachtung des Wertdokuments von derselben Seite. Eine Betrachtung im Auflicht liegt somit beispielsweise dann vor, wenn die Vorderseite des Wertdokuments beleuchtet und auch betrachtet wird.

### Eine Betrachtung im Durchlicht ist im Sinne dieser Erfindung eine

Beleuchtung eines Wertdokuments von einer Seite und eine Betrachtung des Wertdokuments von einer anderen Seite, insbesondere der gegenüberliegenden Seite. Eine Betrachtung im Durchlicht liegt somit beispielsweise dann vor, wenn die Rückseite des Wertdokuments beleuchtet und die Vorderseite des Wertdokuments betrachtet wird. Das Licht scheint somit durch das Wertdokument hindurch.

Bei dem in der vorliegenden Beschreibung genannten Wertdokument kann es sich z.B. um eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Berechtigungskarte, einen Personalausweis oder eine Passpersonalisierungsseite handeln.

Bei dem in der vorliegenden Beschreibung genannten Foliensicherheitselement kann es sich z.B. um einen Patch bzw. ein Etikett, um einen (Endlos-)Streifen oder um einen (Endlos-)Faden handeln.

Das Wertdokumentsubstrat ist insbesondere ein Papiersubstrat oder ein Papier-ähnliches Substrat. Gemäß einer bevorzugten Ausführungsform basiert das Wertdokumentsubstrat auf einem Folienverbundsubstrat mit einem mehrschichtigen Folie/Papier/Folie-Aufbau. Wertdokumentsubstrate mit einer Papier-Mittellage, deren Vorderseite und Rückseite jeweils von einer Folie abgedeckt ist, sind aus der WO 2004/028825 A2 bekannt. Gemäß einer weiteren bevorzugten Ausführungsform weist das Wertdokumentsubstrat einen mehrschichtigen Papier/Kunststoff/Papier-Aufbau auf. Aus der WO 2006/066431 A1 ist ein Mehrschichtsubstrat bekannt, das wenigstens eine erste Papierlage, wenigstens eine zweite Papierlage, sowie wenigstens eine zwischen den Papierlagen angeordnete und mit den Papierlagen verbundene Kunststoffschicht aus wenigstens einem thermoplastischen polymeren Material umfasst.

Im Stand der Technik sind Wasserzeichen in Papier unter anderem als ein Sicherheitsmerkmal bei Banknoten und Briefmarken sowie in Personaldokumenten üblich. Wasserzeichen, die hierin auch als "echte" Wasserzeichen bezeichnet werden, sind in Papier durch unterschiedliche Papierstärken eingebrachte, mittels Lichtdurchlass erkennbare Bildmarken. Die vorliegende Erfindung beruht auf der Erkenntnis, dass insbesondere im Falle eines auf seiner Vorderseite mit einem speziellen Foliensicherheitselement versehenen dünnen Papiersubstrats ein bei Betrachtung der Rückseite des Papiersubstrats im Auflicht erkennbares Wasserzeichen simuliert werden kann, das im Gegensatz zu einem echten Wasserzeichen im Durchlicht nicht stärker zur Geltung kommt, sondern überraschenderweise verschwindet. Das spezielle Foliensicherheitselement weist auf seiner Vorderseite ein auf einer reflektierenden Prägestruktur beruhendes, beim Verkippen des Foliensicherheitselements einen optisch variablen Effekt entfaltendes Prägestrukturmotiv auf, wobei bei der Betrachtung der Rückseite des Papiersubstrats im Auflicht ein Hell-Dunkel-Effekt erkennbar ist, bei dem das Prägestrukturmotiv z.B. infolge unterschiedlich reflektierender Mosaikelemente hell vor einem dunklen Hintergrund, insbesondere in multitonaler Form bzw. in Form eines Graustufenbildes, wahrnehmbar ist.

Zur Erzielung eines bei Betrachtung der Rückseite des Papiersubstrats im Auflicht besonders wirkungsvollen, durch das Papier hindurchschimmernden Motivs in multitonaler Form bzw. in Form eines Graustufenbildes ist es von Vorteil, die Schichtdicke des Papiersubstrats im Foliensicherheitselementbereich verglichen mit der Schichtdicke des Papiersubstrats außerhalb des Foliensicherheitselementbereichs geringer auszugestalten, das Papiersubstrat im Foliensicherheitselementbereich also verdünnt bereitzustellen. Alternativ kann das Wertdokument gemäß einer bevorzugten Variante so bereitgestellt werden, dass es auf einem Papier/ Kunststoffschicht/ Papier-Verbundsubstrat mit jeweils dünnem Papier basiert und das Verbundsubstrat die Schichtenfolge erstes Papiersubstrat, Kunststoffschicht, zweites Papiersubstrat aufweist, wobei das Foliensicherheitselement z.B. zwischen der Kunststoffschicht und dem zweiten Papiersubstrat angeordnet ist. Alternativ kann das Wertdokument gemäß einer weiteren bevorzugten Variante so bereitgestellt werden, dass das Wertdokument auf einem Folie/Papier/Folie-Verbundsubstrat basiert und das Foliensicherheitselement zwischen einer der beiden Folien und dem Papier angeordnet ist.

Es wird bevorzugt, dass die reflektierende Prägestruktur des Foliensicherheitselements im Bereich des Prägestrukturmotivs in Form einer reflektierenden Mikrostruktur mit einem Mosaik aus einer Vielzahl reflektierender Mosaikelemente gebildet ist, wobei die Mosaikelemente durch die Parameter Größe, Umrissform, Reliefform, Reflexionsvermögen und räumliche Ausrichtung charakterisiert sind und ein vorbestimmtes Motiv bilden, indem verschiedene Gruppen von Mosaikelementen mit unterschiedlichen charakteristischen Parametern einfallendes Licht in unterschiedliche Raumbereiche reflektieren. Besonders wirkungsvoll ist das durch das Papier hindurchschimmernde, simulierte Wasserzeichen im Falle einer eine Mikrospiegelanordnung bildenden Reliefstruktur, die hierin auch als mikrooptische Reliefstruktur bezeichnet wird. Die Herstellung einer mikrooptischen Reliefstruktur ist im Stand der Technik bekannt (siehe z.B. die WO 2014/060089 A2). Die Abmessungen der Strukturelemente der Mikrospiegelanordnung liegen vorzugsweise in einem Bereich, der größer als 1µm und weniger als 40µm ist, wobei ein Bereich größer als 1µm und weniger als 30µm insbesondere bevorzugt ist. Die Abmessungen der Strukturelemente der Mikrospiegelanordnung weisen beispielsweise eine Höhe bis zu 15µm und eine laterale Ausdehnung bis zu 30µm auf. Dabei sind sowohl die Höhe, als auch die laterale Ausdehnung der Strukturelemente der Mikrospiegelanordnung vorzugsweise größer als 1µm.

Weitere bevorzugte mikrooptische Reliefstrukturen sind z.B. aus der WO 2007/079857 A1 bekannt.

Die Prägestruktur ist insbesondere in einen Prägelack, z.B. einem UV-Lack oder einem thermoplastischen Lack, eingeprägt.

Die reflektierende Prägestruktur des Foliensicherheitselements wird vorzugsweise durch eine oberhalb einer Prägelackschicht angeordnete Metallisierung, z.B. durch eine Al- oder eine Ag-Schicht, gebildet.

Weitere bevorzugte reflektierende Prägestrukturen enthalten z.B. einen interferenzfähigen, mehrschichtigen Aufbau mit
- einer reflektierenden Schicht (insbesondere einer metallischen, reflektierenden Schicht), z.B. eine Al-Schicht;
- einer semitransparenten Schicht, z.B. eine Cr-Schicht; und
- einer zwischen der reflektierenden Schicht und der semitransparenten Schicht angeordneten dielektrischen Schicht, z.B. eine SiO₂-Schicht,
wobei sich die Farbe des mehrschichtigen Aufbaus mit der Änderung des Betrachtungswinkels ändert.

Es ist möglich, ein bei Betrachtung der Vorderseite im Auflicht erkennbares erstes Erscheinungsbild des interferenzfähigen, mehrschichtigen Aufbaus und ein bei Betrachtung der Vorderseite im Durchlicht erkennbares zweites Erscheinungsbild des interferenzfähigen, mehrschichtigen Aufbaus zu erzeugen, z.B. durch Aussparungen in der reflektierenden Schicht und/oder der semitransparenten Schicht. Ein solches Foliensicherheitselement mit unterschiedlichem Auflicht-/Durchlicht-Erscheinungsbild ist aus der WO 2009/149831 A2 bekannt. Beispielsweise kann die semitransparente Schicht eine Vielzahl rasterartig angeordneter Aussparungen aufweisen, die in ihrer Gesamtheit ein Zeichen, ein Bild oder ein Muster ergeben. Das auf diese Weise erzeugte Muster ist im Auflicht sichtbar und verschwindet im Durchlicht. Alternativ und/ oder zusätzlich kann ein unterschiedliches Auflicht-/Durchlicht-Erscheinungsbild des mehrschichtigen Aufbaus dadurch bewerkstelligt werden, dass man den Aufbau mit einer Reliefstruktur kombiniert, insbesondere einer diffraktiven Reliefstruktur, einer mikrooptischen Reliefstruktur oder einer Sublambda-Struktur.

Weitere bevorzugte reflektierende Prägestrukturen enthalten z.B. einen mehrschichtigen Aufbau mit zwei semitransparenten Schichten und einer zwischen den zwei semitransparenten Schichten angeordneten dielektrischen Schicht, wobei der mehrschichtige Aufbau bei der Betrachtung im Auflicht einerseits und bei der Betrachtung im Durchlicht andererseits unterschiedliche Farbtöne aufweist, insbesondere bei der Betrachtung im Auflicht goldfarben erscheint und bei der Betrachtung im Durchlicht einen blauen Farbton zeigt. Die beiden unterschiedlichen Farbtöne sind insbesondere Komplementärfarben. Ein solcher mehrschichtiger Aufbau beruht insbesondere auf zwei semitransparenten Spiegelschichten und einer zwischen den zwei semitransparenten Spiegelschichten angeordneten dielektrischen Schicht. Ein solcher mehrschichtiger Aufbau, der bei der Betrachtung im Auflicht goldfarben erscheint und bei der Betrachtung im Durchlicht einen blauen Farbton zeigt, ist z.B. aus der WO 2011/082761 A1 bekannt. Als semitransparente Spiegelschicht eignet sich insbesondere ein Metall, das von der Gruppe bestehend aus Al, Ag, Ni, Cr, Cu, Au und einer Legierung eines oder mehrerer der vorstehend genannten Elemente gewählt ist, wobei Al oder Ag als semitransparente Spiegelschicht bevorzugt werden und Al insbesondere bevorzugt wird. Geeignete mehrschichtige Aufbauten mit zwei semitransparenten Spiegelschichten und einer zwischen den zwei semitransparenten Spiegelschichten angeordneten dielektrischen Schicht haben vorzugsweise die folgende gegenständliche Beschaffenheit:
- die beiden semitransparenten Spiegelschichten werden bevorzugt von Al oder Ag gewählt; die dielektrische Schicht ist insbesondere eine SiO₂-Schicht;
- im Falle, dass jede der beiden semitransparenten Spiegelschichten auf Al beruht, liegt die jeweilige bevorzugte Schichtdicke in einem Bereich von 5 nm bis 20 nm, insbesondere bevorzugt in einem Bereich von 10 nm bis 14 nm; die dielektrische SiO₂-Schicht hat vorzugsweise eine Schichtdicke in einem Bereich von 50 nm bis 450 nm, weiter bevorzugt in einem Bereich von 80 nm bis 260 nm, wobei die Bereiche von 80nm bis 100nm und von 220nm bis 240nm speziell für die Bereitstellung eines Gold/Blau-Farbwechsels besonders bevorzugt werden;
- im Falle, dass jede der beiden semitransparenten Spiegelschichten auf Ag beruht, liegt die jeweilige bevorzugte Schichtdicke in einem Bereich von 15 nm bis 25 nm; die dielektrische SiO₂-Schicht hat vorzugsweise eine Schichtdicke in einem Bereich von 50 nm bis 450 nm, weiter bevorzugt in einem Bereich von 80 nm bis 260 nm, wobei die Bereiche von 80nm bis 100nm und von 220nm bis 240nm speziell für die Bereitstellung eines Gold/Blau-Farbwechsels besonders bevorzugt werden.

Die genannten mehrschichtigen Schichtaufbauten ermöglichen nicht nur die Erzeugung einer semitransparenten Funktionsschicht, die bei Betrachtung im Auflicht goldfarben erscheint und bei der Betrachtung im Durchlicht einen blauen Farbton zeigt, sondern es können je nach Wahl der Schichtdicke insbesondere der dielektrischen Schicht weitere Farbwechsel erzeugt werden, z.B.
- im Auflicht Magenta, im Durchlicht Blau-Grün;
- im Auflicht Türkis, im Durchlicht Orange-Gelb;
- im Auflicht Gold, im Durchlicht Blau-Violett;
- im Auflicht Silber, im Durchlicht Violett.

Weitere bevorzugte reflektierende Prägestrukturen enthalten z.B. eine Flüssigkristallschicht, die bei der Betrachtung im Auflicht eine andere Farbe wie bei der Betrachtung im Durchlicht zeigt. Alternativ und/oder zusätzlich kann ein unterschiedliches Auflicht-/Durchlicht-Erscheinungsbild dadurch bewerkstelligt werden, dass man die Flüssigkristallschicht mit einer Reliefstruktur kombiniert, insbesondere einer diffraktiven Reliefstruktur, einer mikrooptischen Reliefstruktur oder einer Sublambda-Struktur.

Weitere bevorzugte reflektierende Prägestrukturen enthalten z.B. eine Druckschicht mit einer Effektpigment-Zusammensetzung, die bei der Betrachtung im Auflicht eine andere Farbe wie bei der Betrachtung im Durchlicht zeigt, insbesondere einen Gold/Blau-Farbwechsel, einen Gold/Violett-Farbwechsel, einen Grün-Gold/Magenta-Farbwechsel, einen Violett/Grün-Farbwechsel oder einen Silber/Opak-Farbwechsel zeigt. Solche Druckfarben werden z.B. in der WO 2011/064162 A2 beschrieben. Alternativ und/oder zusätzlich kann ein unterschiedliches Auflicht-/Durchlicht-Erscheinungsbild dadurch bewerkstelligt werden, dass man die Druckschicht mit einer Reliefstruktur kombiniert, insbesondere einer diffraktiven Reliefstruktur, einer mikrooptischen Reliefstruktur oder einer Sublambda-Struktur.

Gemäß einer bevorzugten Ausführungsform wird das Prägestrukturmotiv des Foliensicherheitselements in Form von Zeichen, in Form eines Bildes oder in Form einer Codierung gebildet.

Es wird bevorzugt, dass das Papiersubstrat ein Wasserzeichenpapier mit einem außerhalb des Foliensicherheitselementbereichs angeordneten, bei der Betrachtung des Wertdokuments im Auflicht nicht erkennbaren und bei der Betrachtung des Wertdokuments im Durchlicht erkennbaren Wasserzeichenmotiv ist. Insbesondere kann das Wasserzeichenmotiv in Form von Zeichen, in Form eines Bildes oder in Form einer Codierung gebildet sein und vorzugsweise mit dem Prägestrukturmotiv des Foliensicherheitselements identisch sein oder mit dem Prägestrukturmotiv des Foliensicherheitselements im Sinnzusammenhang oder in einem ergänzenden Bezug stehen.

Das Foliensicherheitselement ist vorzugsweise ein Patch, ein Sicherheitsstreifen oder ein Sicherheitsfaden.

Es wird bevorzugt, dass das Foliensicherheitselement eine Mehrzahl an Prägestrukturmotiven aufweist. Im besonderen Fall, dass das Wertdokument auf einem Papier/Folie/Papier-Verbundsubstrat basiert und das Verbundsubstrat die Schichtenfolge erstes Papiersubstrat, Folie, zweites Papiersubstrat aufweist, wobei das Foliensicherheitselement zwischen der Folie und dem zweiten Papiersubstrat angeordnet ist, weist das zweite Papiersubstrat vorzugsweise eine Aussparung im Bereich eines Prägestrukturmotivs auf.

Gemäß einer bevorzugten Ausgestaltung ist das erfindungsgemäße Wertdokument eine Banknote.

Weitere Ausführungsbeispiele sowie Vorteile der Erfindung werden nachfolgend anhand der schematisch stark vereinfachten Figuren erläutert, bei deren Darstellung auf eine maßstabs- und proportionsgetreue Wiedergabe verzichtet wurde, um die Anschaulichkeit zu erhöhen.

Es zeigen:
- Figuren 1 bis 6: ein erfindungsgemäßes Wertdokument gemäß einem ersten Ausführungsbeispiel; und
- Figuren 7 bis 12: ein erfindungsgemäßes Wertdokument gemäß einem zweiten Ausführungsbeispiel.

### Erstes Ausführungsbeispiel

Anhand der Figuren 1 bis 6 wird ein erfindungsgemäßes Wertdokument 1, im vorliegenden Fall eine Banknote, gemäß einem ersten Ausführungsbeispiel veranschaulicht.

Die Figur 1 zeigt die Vorderseite der Banknote 1 bei der Betrachtung im Auflicht. Die Banknote 1 basiert auf einem Papiersubstrat 2, das auf seiner Vorderseite mit einem streifenförmigen Foliensicherheitselement 3 versehen ist. Das Foliensicherheitselement 3 hat im vorliegenden Beispiel eine Breite von 1,4 cm und eine Länge von 7,5 cm. Das Foliensicherheitselement 3 umfasst eine Trägerfolie, im vorliegenden Fall eine Polyethylenterephthalat(PET)-Folie, einen mit einer Reliefstruktur versehenen UV-härtenden Prägelack und einen interferenzfähigen, mehrschichtigen, opaken Aufbau, der eine reflektierende Schicht (z.B. Al), eine semitransparente Schicht (z.B. Cr) und eine zwischen der reflektierenden Schicht und der semitransparenten Schicht angeordnete dielektrische Schicht (z.B. SiO₂) aufweist, sodass sich die Farbe des mehrschichtigen Aufbaus mit der Änderung des Betrachtungswinkels ändert. Im oberen Bereich des Foliensicherheitselements 3 befindet sich ein Prägestrukturmotiv in Form der Denomination "20", das beim Verkippen des Foliensicherheitselements 3 einen optisch variablen Effekt entfaltet. Das Prägestrukturmotiv basiert auf einer mikrooptischen Reliefstruktur, die im Stand der Technik bekannt ist (siehe z.B. die WO 2014/060089 A2).

Der Aufbau des Foliensicherheitselements 3 im Querschnitt entlang der gestrichelten Linie A-A' wird weiter unten anhand der Figur 6 beschrieben.

Die Figur 2 zeigt die Banknote 1 in Querschnittansicht.

Die Figur 3 zeigt die Vorderseite der Banknote 1 bei der Betrachtung im Durchlicht. Im Durchlicht für den Betrachter erkennbar ist das Wasserzeichenmotiv 4 in Form der Denomination "20", das bei der Betrachtung der Banknote 1 im Auflicht (siehe Figur 1) nicht erkennbar war. Das Wasserzeichenmotiv 4 ist ein "echtes" Wasserzeichen, das papiermacherisch durch partiell verdünnte Bereiche im Papier erzeugt wird.

Die Figur 4 zeigt die Rückseite der Banknote 1 bei der Betrachtung im Auflicht. Der Betrachter nimmt das Papier 2 im Bereich des Foliensicherheitselements 3 in Form eines dunklen Hintergrundes wahr, wobei die im oberen Bereich des Foliensicherheitselements 3 in Form eines Prägestrukturmotivs gebildete Denomination "20" etwas heller in multitonaler Form vor dem dunklen Hintergrund des Foliensicherheitselements gewissermaßen als ein simuliertes Wasserzeichen visuell erfassbar ist.

Die Figur 5 zeigt die Rückseite der Banknote 1 bei der Betrachtung im Durchlicht. Der Betrachter nimmt das Papier 2 im Bereich des Foliensicherheitselements 3 in einem einheitlichen Grauton wahr. Zusätzlich ist das Wasserzeichenmotiv 4 in Form der Denomination "20" sichtbar, das bei der Betrachtung der Banknote 1 im Auflicht (siehe Figur 4) nicht erkennbar war.

Beim wiederholten Wechsel zwischen der Betrachtung der Rückseite der Banknote 1 im Durchlicht (siehe Figur 5) einerseits und der Betrachtung der Rückseite der Banknote 1 im Auflicht (siehe Figur 4) andererseits nimmt der Betrachter zwei separate Effekte wahr, die miteinander in ergänzendem Bezug stehen, nämlich
- das Erscheinen des "echten" Wasserzeichens 4 (siehe Figur 5) gefolgt von einem Verschwinden des "echten" Wasserzeichens 4 (siehe Figur 4); und
- das Nicht-Vorhandensein des simulierten Wasserzeichens in dem Bereich des Papiers 2, der mit dem Foliensicherheitselement 3 versehen ist (siehe Figur 5), gefolgt von einem Erscheinen des simulierten Wasserzeichens (siehe Figur 4).

Die Figur 6 zeigt den Aufbau des in der Figur 1 gezeigten Foliensicherheitselements 3 im Querschnitt entlang der gestrichelten Linie A-A'. Das Foliensicherheitselement 3 umfasst eine Trägerfolie 5, im Beispiel eine Polyethylenterephthalat(PET)-Folie. Die Trägerfolie 5 ist mit einem UV-härtenden Prägelack 6 versehen. Zur Erzeugung des einen optisch variablen Effekt entfaltenden Prägestrukturmotivs in Form der Denomination "20" weist der Prägelack 6 in einem bestimmten Bereich eine mikrooptische Reliefstruktur auf, die im Stand der Technik bekannt ist (siehe z.B. die WO 2014/060089 A2). Der Prägelack 6 ist an seiner Oberseite mit einem farbkippenden Mehrschichtaufbau 7 versehen, der die reflektierende Al-Schicht, die dielektrische Schicht SiO₂ und die absorbierende bzw. semitransparente Cr-Schicht aufweist.

### Zweites Ausführungsbeispiel

Anhand der Figuren 7 bis 12 wird ein erfindungsgemäßes Wertdokument 8, im vorliegenden Fall eine Banknote, gemäß einem zweiten Ausführungsbeispiel veranschaulicht.

Die Figur 7 zeigt die Vorderseite der Banknote 8 bei der Betrachtung im Auflicht. Die Banknote 8 basiert auf einem mehrlagigen Papier/Kunststoff/Papier-Verbundsubstrat 9 mit der Schichtenfolge erstes Papiersubstrat (91) - Kunststoffschicht (92) - zweites Papiersubstrat (93) (siehe Figur 8). Ein Foliensicherheitselement 10 ist zwischen der Kunststoffschicht (92) und dem zweiten Papiersubstrat (93) angeordnet. Das Foliensicherheitselement 10 umfasst eine Trägerfolie, im vorliegenden Fall eine Polyethylenterephthalat(PET)-Folie, einen mit einer Reliefstruktur versehenen UV-härtenden Prägelack und einen interferenzfähigen, mehrschichtigen, opaken Aufbau, der eine reflektierende Schicht (z.B. Al), eine semitransparente Schicht (z.B. Cr) und eine zwischen der reflektierenden Schicht und der semitransparenten Schicht angeordnete dielektrische Schicht (z.B. SiO₂) aufweist, sodass sich die Farbe des mehrschichtigen Aufbaus mit der Änderung des Betrachtungswinkels ändert. Das Foliensicherheitselement 10 weist zwei Prägestrukturmotive auf, die jeweils in Form der Denomination "20" gebildet sind und die beim Verkippen des Foliensicherheitselements 10 einen optisch variablen Effekt entfalten. Für den Betrachter ist lediglich das untere Prägestrukturmotiv sichtbar, weil das dem Betrachter zugewandte zweite Papiersubstrat (93) des Verbundsubstrats 9 eine quadratische Aussparung aufweist. Das obere, gestrichelt dargestellte Prägestrukturmotiv ist für den Betrachter nahezu unsichtbar, weil es vom zweiten Papiersubstrat (93) des Verbundsubstrats 9 überdeckt wird. Die Prägestrukturmotive des Foliensicherheitselements 10 basieren jeweils auf einer mikrooptischen Reliefstruktur, die im Stand der Technik bekannt ist (siehe z.B. die WO 2014/060089 A2).

Der Aufbau des Foliensicherheitselements 10 im Querschnitt entlang der gestrichelten Linie B-B' wird weiter unten anhand der Figur 12 beschrieben.

Die Figur 8 veranschaulicht den Aufbau der in der Figur 7 gezeigten Banknote 8 in Querschnittansicht entlang der gestrichelten Linie C-C'. Das Verbundsubstrat 9 der Banknote 8 umfasst ein dünnes erstes Papiersubstrat 91, eine Kunststoffschicht 92 und ein dünnes zweites Papiersubstrat 93. Das Foliensicherheitselement 10 ist zwischen der Kunststoffschicht 92 und dem zweiten dünnen Papiersubstrat 93 eingebettet. Darüber hinaus weist das dünne zweite Papiersubstrat 93 in einem bestimmten Bereich eine z.B. durch Stanzen oder durch Laserschneiden erhältliche quadratische Aussparung auf. Die Aussparung bildet einen sogenannten Fenster-Bereich, in dem das in das Verbundsubstrat 9 eingebettete Foliensicherheitselement 10 für den Betrachter bei der Betrachtung der Vorderseite der Banknote 8 erkennbar ist.

Die Figur 9 zeigt die Vorderseite der Banknote 8 bei der Betrachtung im Durchlicht. Im Durchlicht für den Betrachter erkennbar ist das Wasserzeichenmotiv 11 in Form der Denomination "20", das bei der Betrachtung der Banknote 8 im Auflicht (siehe Figur 7) nicht erkennbar war. Das Wasserzeichenmotiv 11 ist ein "echtes" Wasserzeichen, das papiermacherisch durch partiell verdünnte Bereiche in den Papierschichten 91, 93 des Verbundsubstrats 9 erzeugt wird.

Die Figur 10 zeigt die Rückseite der Banknote 8 bei der Betrachtung im Auflicht. Der Betrachter nimmt das Verbundsubstrat 9 im Bereich des Foliensicherheitselements 10 in Form eines dunklen Hintergrundes wahr, wobei die beiden im Foliensicherheitselement 10 jeweils in Form eines Prägestrukturmotivs gebildeten Denominationen "20" etwas heller in multitonaler Form vor dem dunklen Hintergrund des Foliensicherheitselements 10 gewissermaßen als ein simuliertes Wasserzeichen visuell erfassbar sind.

Die Figur 11 zeigt die Rückseite der Banknote 8 bei der Betrachtung im Durchlicht. Der Betrachter nimmt das Verbundsubstrat 9 im Bereich des Foliensicherheitselements 10 in einem einheitlichen Grauton wahr. Zusätzlich ist das Wasserzeichenmotiv 11 in Form der Denomination "20" sichtbar, das bei der Betrachtung der Banknote 8 im Auflicht (siehe Figur 10) nicht erkennbar war.

Beim wiederholten Wechsel zwischen der Betrachtung der Rückseite der Banknote 8 im Durchlicht (siehe Figur 11) einerseits und der Betrachtung der Rückseite der Banknote 8 im Auflicht (siehe Figur 10) andererseits nimmt der Betrachter zwei separate Effekte wahr, die miteinander in ergänzendem Bezug stehen, nämlich
- das Erscheinen des "echten" Wasserzeichens 11 (siehe Figur 11) gefolgt von einem Verschwinden des "echten" Wasserzeichens 11 (siehe Figur 10); und
- das Nicht-Vorhandensein der simulierten Wasserzeichen in dem Bereich des Verbundsubstrats 9, der das Foliensicherheitselement 10 aufweist (siehe Figur 11), gefolgt von einem Erscheinen der simulierten Wasserzeichen (siehe Figur 10).

Die Figur 12 zeigt den Aufbau des in der Figur 7 gezeigten Foliensicherheitselements 10 im Querschnitt entlang der gestrichelten Linie B-B'. Das Foliensicherheitselement 10 umfasst eine Trägerfolie 12, im Beispiel eine Polyethylenteraphthalat(PET)-Folie. Die Trägerfolie 12 ist mit einem UV-härtenden Prägelack 13 versehen. Zur Erzeugung der beiden jeweils einen optisch variablen Effekt entfaltenden Prägestrukturmotive in Form der Denomination "20" weist der Prägelack 13 in zwei bestimmten Bereichen eine mikrooptische Reliefstruktur auf, die im Stand der Technik bekannt ist (siehe z.B. die WO 2014/060089 A2). Der Prägelack 13 ist an seiner Oberseite mit einem farbkippenden Mehrschichtaufbau 14 versehen, der die reflektierende Al-Schicht, die dielektrische Schicht SiO₂ und die absorbierende bzw. semitransparente Cr-Schicht aufweist.

Die in den Foliensicherheitselementen (3,10) der vorangehend beschriebenen Ausführungsbeispiele vorhandene Trägerfolie (5,12) ist nicht obligatorisch, sondern optional und ist mit Bezug auf ihre abstützende mechanische Fähigkeit vorteilhaft, insbesondere im Fall, dass das Wertdokumentsubstrat eine durch das Foliensicherheitselement überdeckte Aussparung aufweist. Ein alternatives Foliensicherheitselement könnte dadurch bereitgestellt werden, dass eine Release-fähige (temporäre) Trägerfolie eingesetzt wird, die vor oder nach dem Aufbringen des Foliensicherheitselements auf das Wertdokumentsubstrat entfernt wird. Auf diese Weise können auf das Wertdokumente angeordnete Foliensicherheitselemente mit geringer Schichtdicke erzeugt werden.

## Patentansprüche

1. Wertdokument (1, 8), umfassend ein Papiersubstrat (2) mit einer Vorderseite und 5 einer Rückseite, wobei
- die Vorderseite des Papiersubstrats in einem als Foliensicherheitselementbereich bezeichneten Bereich mit einem eine Vorderseite und eine Rückseite aufweisenden Foliensicherheitselement (3, 10) versehen ist, wobei die Vorderseite des Foliensicherheitselements ein auf einer reflektierenden Prägestruktur beruhendes, beim Verkippen des Foliensicherheitselements einen optisch variablen Effekt entfaltendes, als Prägestrukturmotiv bezeichnetes Motiv aufweist;
- der Foliensicherheitselementbereich bei der Betrachtung der Rückseite des Papiersubstrats im Auflicht in Form eines Hell-Dunkel-Effekts erkennbar ist, wobei das Prägestrukturmotiv hell vor einem dunklen Hintergrund, insbesondere in multitonaler Form bzw. in Form eines Graustufenbildes, wahrnehmbar ist;
- der Foliensicherheitselementbereich bei der Betrachtung der Rückseite des Papiersubstrats im Durchlicht lediglich in einem einheitlichen Grauton erkennbar ist, sodass der Betrachter beim Wechsel von der Betrachtung der Rückseite des Papiersubstrats von Auflicht-Betrachtung zu Durchlicht-Betrachtung ein Verschwinden des hell vor einem dunklen Hintergrund wahrnehmbaren Prägestrukturmotivs wahrnimmt.

2. Wertdokument nach Anspruch 1, wobei die Schichtdicke des Papiersubstrats im Foliensicherheitselementbereich verglichen mit der Schichtdicke des Papiersubstrats außerhalb des Foliensicherheitselementbereichs geringer ist, das Papiersubstrat im Foliensicherheitselementbereich also verdünnt ist.

3. Wertdokument nach Anspruch 1, wobei das Wertdokument auf einem Papier/Kunststoff/Papier-Verbundsubstrat (9) basiert und das Verbundsubstrat die Schichtenfolge erstes Papiersubstrat (91), Kunststoff (92), zweites Papiersubstrat (93) aufweist, wobei das Foliensicherheitselement zwischen dem Kunststoff und dem zweiten Papiersubstrat angeordnet ist und das im Anspruch 1 definierte Papiersubstrat das erste Papiersubstrat im Verbundsubstrat bildet.

4. Wertdokument nach Anspruch 1, wobei das Wertdokument auf einem Folie/Papier/Folie-Verbundsubstrat basiert und das Foliensicherheitselement zwischen einer der beiden Folien und dem Papier angeordnet ist, wobei das im Anspruch 1 definierte Papiersubstrat das Papier im Verbundsubstrat bildet.

5. Wertdokument nach einem der Ansprüche 1 bis 4, wobei die reflektierende Prägestruktur des Foliensicherheitselements im Bereich des Prägestrukturmotivs in Form einer reflektierenden Mikrostruktur mit einem Mosaik aus einer Vielzahl reflektierender Mosaikelemente gebildet ist, wobei die Mosaikelemente durch die Parameter Größe, Umrissform, Reliefform, Reflexionsvermögen und räumliche Ausrichtung charakterisiert sind und ein vorbestimmtes Motiv bilden, indem verschiedene Gruppen von Mosaikelementen mit unterschiedlichen charakteristischen Parametern einfallendes Licht in unterschiedliche Raumbereiche reflektieren.

6. Wertdokument nach einem der Ansprüche 1 bis 5, wobei das Prägestrukturmotiv des Foliensicherheitselements in Form von Zeichen, in Form eines Bildes oder in Form einer Codierung gebildet ist.

7. Wertdokument nach einem der Ansprüche 1 bis 6, wobei das Papiersubstrat ein Wasserzeichenpapier mit einem außerhalb des Foliensicherheitselementbereichs angeordneten, bei der Betrachtung des Wertdokuments im Auflicht nicht erkennbaren und bei der Betrachtung des Wertdokuments im Durchlicht erkennbaren Wasserzeichenmotiv (4) ist.

8. Wertdokument nach Anspruch 7, wobei das Wasserzeichenmotiv in Form von Zeichen, in Form eines Bildes oder in Form einer Codierung gebildet ist und vorzugsweise mit dem Prägestrukturmotiv des Foliensicherheitselements identisch ist oder mit dem Prägestrukturmotiv des Foliensicherheitselements im Sinnzusammenhang oder in einem ergänzenden Bezug steht.

9. Wertdokument nach einem der Ansprüche 1 bis 8, wobei das Foliensicherheitselement ein Patch, ein Sicherheitsstreifen oder ein Sicherheitsfaden ist.

10. Wertdokument nach einem der Ansprüche 1 bis 9, wobei die reflektierende Prägestruktur des Foliensicherheitselements durch eine oberhalb einer Prägelackschicht (6) angeordnete Metallisierung, insbesondere durch einen farbkippenden mehrschichtigen Aufbau (7) oder durch einen mehrschichtigen Aufbau mit Farbwechsel beim Wechsel von Auflicht-Betrachtung zu Durchlicht-Betrachtung, gebildet ist.

11. Wertdokument nach einem der Ansprüche 1 bis 10, wobei das Foliensicherheitselement eine Mehrzahl an Prägestrukturmotiven aufweist.

12. Wertdokument nach Anspruch 11 mit Rückbezug auf Anspruch 3, wobei das zweite Papiersubstrat eine Aussparung im Bereich eines Prägestrukturmotivs aufweist.

13. Wertdokument nach einem der Ansprüche 1 bis 12, wobei das Wertdokument eine Banknote ist.

## Claims

1. Document of value (1, 8) comprising a paper substrate (2) having a front side and a back side, wherein
- the front side of the paper substrate, in a region designated as foil security element region, bears a foil security element (3, 10) having a front side and a back side, wherein the front side of the foil security element has a motif which is based on a reflective embossed structure, develops an optically variable effect when the foil security element is tilted, and is designated as embossed structural motif;
- the foil security element region, when the back side of the paper substrate is viewed in reflected light, is discernible in the form of a light-dark effect, wherein the embossed structural motif is perceptible as light against a dark background, more particularly in multitonal form or in the form of a greyscale image;
- the foil security element region, when the back side of the paper substrate is viewed in transmitted light, is discernible only in a unitary grey tone, so that the viewer, on changing the viewing of the back side of the paper substrate from reflected-light viewing to transmitted-light viewing, perceives a disappearance of the embossed structural motif perceptible as light against a dark background.

2. Document of value according to Claim 1, wherein the layer thickness of the paper substrate in the foil security element region is lower by comparison with the layer thickness of the paper substrate outside the foil security element region; in the foil security element region, therefore, the paper substrate is thinned.

3. Document of value according to Claim 1, wherein the document of value is based on a paper/plastic/paper composite substrate (9) and the composite substrate has the layer sequence of first paper substrate (91), plastic (92) and second paper substrate (93), wherein the foil security element is disposed between the plastic and the second paper substrate and the paper substrate defined in Claim 1 forms the first paper substrate in the composite substrate.

4. Document of value according to Claim 1, wherein the document value is based on a foil/paper/foil composite substrate and the foil security element is disposed between one of the two foils and the paper, wherein the paper substrate defined in Claim 1 forms the paper in the composite substrate.

5. Document of value according to any of Claims 1 to 4, wherein the reflective embossed structure of the foil security element in the region of the embossed structural motif takes the form of a reflective microstructure having a mosaic composed of a multiplicity of reflective mosaic elements, wherein the mosaic elements are **characterized by** the parameters of size, outline shape, relief shape, reflectivity and spatial orientation and form a predetermined motif, by different groups of mosaic elements having different characteristic parameters reflecting incident light into different spatial regions.

6. Document of value according to any of Claims 1 to 5, wherein the embossed structural motif of the foil security element takes the form of indicia, the form of an image or the form of a coding.

7. Document of value according to any of Claims 1 to 6, wherein the paper substrate is a watermark paper having a watermark motif (4) which is disposed outside the foil security element region and which is non-discernible when the document of value is viewed in reflected light and discernible when the document of value is viewed in transmitted light.

8. Document of value according to Claim 7, wherein the watermark motif takes the form of indicia, in the form of an image or the form of a coding and preferably is identical to the embossed structural motif of the foil security element or is contextual with or complementary to the embossed structural motif of the foil security element.

9. Document of value according to any of Claims 1 to 8, wherein the foil security element is a patch, a security strip or a security thread.

10. Document of value according to any of Claims 1 to 9, wherein the reflective embossed structure of the foil security element is formed by a metallization disposed above an embossing varnish layer (6), more particularly by a colour-flopping multi-layer construction (7) or by a multi-layer construction with colour change on a change from reflected-light viewing the transmitted-light viewing.

11. Document of value according to any of Claims 1 to 10, wherein the foil security element has a plurality of embossed structural motifs.

12. Document of value according to Claim 11 with reference to Claim 3, wherein the second paper substrate has a slot in the region of an embossed structural motif.

13. Document of value according to any of Claims 1 to 12, wherein the document of value is a banknote.

## Revendications

1. Document de valeur (1, 8), comprenant un substrat en papier (2) ayant un recto et un verso,
- le recto du substrat en papier étant pourvu d'un élément de sécurité pelliculaire (3, 10) ayant un recto et un verso dans une zone désignée par zone d'élément de sécurité pelliculaire, le recto de l'élément de sécurité pelliculaire comportant un motif qui repose sur une structure en relief réfléchissante, qui déploie un effet optiquement variable lorsque l'élément de sécurité pelliculaire est incliné, et qui est désigné par motif de structure en relief ;
- la zone de l'élément de sécurité pelliculaire étant visible sous la forme d'un effet clair-obscur lors de la visualisation du verso du substrat papier en lumière incidente, le motif de structure en relief étant perceptible en clair sur un fond sombre, notamment sous forme multi-tonale ou sous forme d'une image à niveaux de gris ;
- la zone d'élément de sécurité pelliculaire n'étant visible que dans une ton de gris uniforme lorsqu'on observe le verso du support en papier en lumière transmise de sorte que l'observateur perçoit une disparition du motif de structure en relief perceptible en clair sur un fond sombre, lors du passage de l'observation du verso du substrat en papier de lumière incidente en lumière transmise.

2. Document de valeur selon la revendication 1, l'épaisseur de couche du substrat en papier dans la zone d'élément de sécurité pelliculaire étant inférieure à l'épaisseur de couche du substrat en papier à l'extérieur de la zone d'élément de sécurité pelliculaire, c'est-à-dire que le substrat en papier est aminci dans la zone d'élément de sécurité pelliculaire.

3. Document de valeur selon la revendication 1, le document de valeur étant basé sur un substrat composite papier/matière synthétique/papier (9) et le substrat composite comportant la séquence de couches premier substrat en papier (91), matière synthétique (92), deuxième substrat en papier (93), l'élément de sécurité pelliculaire étant disposé entre la matière synthétique et le deuxième substrat en papier et le substrat en papier défini dans la revendication 1 formant le premier substrat en papier dans le substrat composite.

4. Document de valeur selon la revendication 1, le document de valeur étant basé sur un substrat composite pellicule/papier/pellicule et l'élément de sécurité pelliculaire étant disposé entre l'une des deux pellicules et le papier, le substrat en papier défini dans la revendication 1 formant le papier dans le substrat composite.

5. Document de valeur selon l'une des revendications 1 à 4, la structure en relief réfléchissante de l'élément de sécurité pelliculaire étant formée dans la zone du motif de structure en relief sous la forme d'une microstructure réfléchissante comportant une mosaïque d'un grand nombre d'éléments en mosaïque réfléchissants, les éléments en mosaïque étant **caractérisés par** les paramètres taille, forme de contour, forme de relief, réflectivité et orientation spatiale et formant un motif prédéterminé en ce que différents groupes d'éléments en mosaïque ayant différents paramètres caractéristiques réfléchissent une lumière incidente dans différentes zones spatiales.

6. Document de valeur selon l'une des revendications 1 à 5, le motif de structure en relief de l'élément de sécurité pelliculaire étant réalisé sous forme de caractères, sous forme d'image ou sous forme de code.

7. Document de valeur selon l'une des revendications 1 à 6, le substrat en papier étant un papier filigrané comportant un motif en filigrane (4) qui est disposé à l'extérieur de la zone d'élément de sécurité pelliculaire, qui n'est pas visible lorsque l'on observe le document de valeur en lumière incidente et qui est visible lorsque l'on observe le document de valeur en lumière transmise.

8. Document de valeur selon la revendication 7, le motif en filigrane étant réalisé sous forme de caractères, sous forme d'image ou sous forme de code et étant de préférence identique au motif de structure en relief de l'élément de sécurité pelliculaire ou présentant une relation conceptuelle ou complémentaire avec le motif de structure en relief de l'élément de sécurité pelliculaire.

9. Document de valeur selon l'une des revendications 1 à 8, l'élément de sécurité pelliculaire étant un patch, une bande de sécurité ou un fil de sécurité.

10. Document de valeur selon l'une des revendications 1 à 9, la structure en relief réfléchissante de l'élément de sécurité pelliculaire étant formée par une métallisation disposée au-dessus d'une couche de peinture en relief (6), notamment par une structure multicouche à couleur changeante (7) ou par une structure multicouche présentant un changement de couleur lors du passage de l'observation en lumière incidente à une observation en lumière transmise.

11. Document de valeur selon l'une des revendications 1 à 10, l'élément de sécurité pelliculaire comportant une pluralité de motifs de structure en relief.

12. Document de valeur selon la revendication 11 en référence à la revendication 3, le deuxième substrat en papier comportant un évidement dans la zone d'un motif de structure en relief.

13. Document de valeur selon l'une des revendications 1 à 12, le document de valeur étant un billet de banque.
